# EUROPÄISCHE PATENTSCHRIFT

(11) **EP 2 514 495 B1**
(45) Veröffentlichungstag und Bekanntmachung des Hinweises auf die Patenterteilung: **12.08.2015**
(21) Anmeldenummer: 11162849.1
(22) Anmeldetag: 18.04.2011
(51) Int. Cl.: A63C 5/12, A63C 5/04

(54) **Rockerski mit mindestens zwei Taillierungen**
Rocker ski with at least 2 sidecut radiuses
Ski Rocker avec au moins deux rayons de courbure

(43) Veröffentlichungstag der Anmeldung: 24.10.2012
(73) Patentinhaber: Head Technology GmbH, 6921 Kennelbach (AT)
(72) Erfinder: Hotter, Nikolaus, 6900 Bregenz (AT)
(74) Vertreter: Vossius & Partner Patentanwälte Rechtsanwälte mbB

(56) Entgegenhaltungen:
- EP-A1- 2 082 787
- EP-A1- 2 324 892
- EP-A1- 2 343 107
- FR-A1- 2 947 461
- US-A- 5 511 815

## Beschreibung

Die vorliegende Anmeldung betrifft einen verbesserten Rockerski.

In jüngster Zeit setzen sich mehr und mehr sogenannte "Rockerski" durch. Unter einem Rockerski versteht man einen Ski, bei dem nicht nur die Skischaufel, sondern auch ein vorderer Abschnitt des Skis aufgebogen ("gerockt") ist. Der aufgebogene Abschnitt am Skivorderteil verbessert den Auftrieb im Tiefschnee, da der aufgebogene Abschnitt ein Einsinken im tiefen Schnee verhindert. Daher waren Rockerski ursprünglich insbesondere für Pulver- und Tiefschneeverhältnisse konzipiert. Aufgrund der geringen Auflagefläche und dem dadurch geringeren aktiven Bereich des Skis auf der Schneeunterlage besticht der Rockerski aber auch durch eine sehr gute Drehfreudigkeit und neigt praktisch nicht zum Verkanten. Daher erfreuen sich die Rockerski zunehmender Beliebtheit auch auf der präparierten Piste.

Solche Rockerski sind beispielsweise aus der EP 2 082 787 A1 sowie der US 5,511,815 bekannt.

Werden Rockerski auf einer präparierten bzw. harten Piste eingesetzt, besteht allerdings der Nachteil, dass sich selbst bei starkem Aufkanten nur sehr wenig Druck im Schaufelbereich aufbauen lässt. Darüber hinaus ist es zwar für weniger Geübte relativ einfach, den Ski zu drehen, jedoch kann es passieren, dass sie in der sogenannten "Pflugstellung" mit dem Schaufelbereich des Skis keinen Halt finden können.

Es ist daher eine Aufgabe der vorliegenden Erfindung, einen Rockerski bereit zu stellen, der diesen Nachteil überwindet, wobei die genannten Vorteile des Rockerskis erhalten bleiben sollen. Insbesondere ist es eine Aufgabe der vorliegenden Erfindung, einen Rockerski bereitzustellen, der sehr gut drehbar ist, aber bei starkem Aufkanten bzw. in der Pflugstellung einen guten Halt auf der Piste auch im Schaufelbereich ermöglicht. Diese Aufgabe wird gelöst durch einen Rockerski gemäß Anspruch 1. Bevorzugte Ausführungsformen sind in den abhängigen Ansprüchen beschrieben.

Der Rockerski gemäß der vorliegenden Erfindung weist einen Auflagebereich, einen Rockerbereich, der gegenüber dem Auflagebereich nach oben gekrümmt ist, und einen Schaufelbereich auf. Dabei weist der Auflagebereich eine Taillierung mit mindestens einem ersten Taillierungsradius und der Rockerbereich eine Taillierung mit mindestens einem zweiten Taillierungsradius auf, wobei sich der erste und zweite Taillierungsradius voneinander unterscheiden und wobei der zweiten Taillierungsradius zwischen 1m und 25 m beträgt. Mit anderen Worten basiert die Erfindung darauf, dass der Auflagebereich und der Rockerbereich jeweils mit einer unterschiedlichen Taillierung versehen sind. Dadurch lässt sich der Taillierungsradius eines jeden Bereichs an dessen spezifische Anforderungen anpassen. Insbesondere kann im Auflagebereich bzw. im konventionellen Bereich des Rockerskis eine übliche Carvingtaillierung vorgesehen sein, die die Fahreigenschaften des Rockerskis in bekannter Weise verbessert, wohin gegen die Taillierung im Rockerbereich derart ausgelegt ist, dass bei starkem Aufkanten bzw, in der Pflugstellung ein verbesserter "Grip" auf der Schneeunterlage im Rockerbereich erzielt wird.

Unter einem Rockerski wird im Zusammenhang der vorliegenden Erfindung ein Ski (d. h. kein Snowboard) verstanden, bei dem nicht nur die Schaufel, sondern zusätzlich auch ein weiterer Abschnitt am Vorderende des Skis aufgebogen ist. Dabei beschreibt der Auflagebereich denjenigen Bereich des Rockerskis, der bei Belastung durch einen Skifahrer im Stehen auf dem Untergrund aufliegt. Der Rockerbereich beschreibt jenen Abschnitt des Rockerskis, der bei Belastung durch einen Skifahrer im Stehen nicht auf dem Untergrund aufliegt, jedoch beim Fahren und insbesondere beim starken Aufkanten zumindest mit der Kante auf dem Untergrund aufliegen kann. Unter dem Schaufelbereich wird die stärker nach oben aufgebogene Skispitze verstanden, die in der Regel keinen Kontakt mit dem Untergrund hat.

Bevorzugt ist die Taillierung im Rockerbereich deutlich ausgeprägter als im Auflagebereich. Mit anderen Worten ist bevorzugt der erste Taillierungsradius (des Auflagebereichs) größer als der zweite Taillierungsradius (des Rockerbereichs). Die Kombination eines Carvingtaillierungsradius im Auflagebereich mit dem Übergang in einen kleineren Radius im Rockerbereich des Skivorderteils bewirkt, dass der Ski bedingt durch den sogenannten "Rocker" nach wie vor sehr gut drehbar ist, aber bei starkem Aufkanten bzw. in der Pflugstellung sofort wieder einen sehr guten "Grip" im Schaufelbereich aufbauen kann. Bevorzugt beträgt dabei das Verhältnis zwischen dem ersten und dem zweiten Taillierungsradius zwischen 1,5 und 10, stärker bevorzugt zwischen 2 und 5, besonders bevorzugt zwischen 3 und 4.

Erfindungsgemäß weisen der Auflagebereich und der Rockerbereich unterschiedliche Taillierungsradien auf. Dabei können jedoch im Auflagebereich und/oder im Rockerbereich mehr als ein Taillierungsradius vorgesehen sein. Es ist jedoch bevorzugt, dass der Auflagebereich zwischen einem und drei, besonders bevorzugt genau einen oder genau zwei Taillierungsradien hat. Ferner ist es bevorzugt, dass der Rockerbereich zwischen einem und drei, besonders bevorzugt genau einen oder genau zwei Taillierungsradien hat. Eine Begrenzung der Anzahl der Taillierungsradien vereinfacht die Herstellung und stellt u. a. sicher, dass ein bestimmter Taillierungsradius über einen bestimmten Längenabschnitt des Rockerskis vorhanden ist, so dass der spezifische Radius seine Wirkung entfalten kann. Gemäß einer bevorzugten Ausführungsform hat der Auflagebereich genau einen Taillierungsradius und der Rockerbereich genau einen oder genau zwei Taillierungsradien. Gemäß einer weiteren bevorzugten Ausführungsform hat der Rockerbereich genau einen Taillierungsradius und der Auflagebereich genau einen oder genau zwei Taillierungsradien.

Es ist ferner bevorzugt, dass sich die Taillierung des Rockerbereichs und/oder des Auflagebereichs im Wesentlichen über die gesamte Länge des Rockerbereichs bzw. des Auflagebereichs erstreckt. Es ist insbesondere bevorzugt, dass sich die Taillierung des Rockerbereichs über mindestens 50%, bevorzugt mindestens 75% und besonders bevorzugt über mindestens 90% der Länge des Rockerbereichs erstreckt. Es ist ferner bevorzugt, dass der Rockerbereich über mindestens 50%, bevorzugt über mindestens 75% und besonders bevorzugt über mindestens 90% seiner Länge einen konstanten Taillierungsradius aufweist.

Der erfindungsgemäße Rockerski hat im Wesentlichen eine Länge, wie sie bei herkömmlichen Rockerskiern üblich ist. Dabei ist bevorzugt das Längenverhältnis zwischen Auflagebereich und Rockerbereich zwischen 1 und 5, stärker bevorzugt zwischen 2 und 4, besonders bevorzugt zwischen 2,5 und 3,5.

Der erste Taillierungsradius beträgt bevorzugt zwischen 6 m und 36 m, stärker bevorzugt zwischen 8 m und 25 m und besonders bevorzugt zwischen 10 m und 18 m. Der zweite Taillierungsradius beträgt bevorzugt zwischen 2 m und 20 m und besonders bevorzugt zwischen 3 m und 15 m. Der Rockerbereich hat bevorzugt eine Länge zwischen 10 cm und 80 cm, stärker bevorzugt zwischen 15 cm und 50 cm und besonders bevorzugt zwischen 20 cm und 35 cm. Im unbelasteten Zustand ist der Rockerbereich über diese Länge bevorzugt um zwischen 5 mm und 50 mm, stärker bevorzugt zwischen 10 mm und 25 mm, besonders bevorzugt zwischen 10 mm und 20 mm, aufgebogen.

Es ist ferner bevorzugt, dass zwischen dem Auflagebereich und dem Rockerbereich ein Übergangsbereich vorgesehen ist. Der Übergangsbereich kann ebenfalls eine Taillierung mit einem dritten Taillierungsradius aufweisen, der sich bevorzugt von dem ersten und zweiten Taillierungsradius unterscheidet. Dabei geht der erste Taillierungsradius bevorzugt im Übergangsbereich kontinuierlich in den zweiten Taillierungsradius über. Mit anderen Worten kann der Übergangsbereich eine Vielzahl von Taillierungsradien aufweisen. Der Übergangsbereich hat bevorzugt eine Länge zwischen 3 cm und 30 cm, stärker bevorzugt zwischen 5 cm und 20 cm und besonders bevorzugt zwischen 10 cm und 15 cm.

Der erfindungsgemäße Rockerski vereinigt die Vorteile unterschiedlicher Skitypen auf besonders vorteilhafte Weise in sich. So ist der erfindungsgemäße Rockerski besonders wendig, lässt sich sehr gut in tiefem Schnee fahren und ermöglicht gleichzeitig einen guten Kontakt mit der Piste bei starkem Aufkanten. Der erfindungsgemäße Rockerski ist ferner auch für den Anfänger besonders leicht zu fahren, da er einerseits gut drehbar ist, andererseits aber auch in der Pflugstellung eine gute Haftung mit dem Untergrund ermöglicht. Durch Variation der Taillierungsradien in den verschiedenen Bereichen des erfindungsgemäßen Rockerskis lässt sich dabei der Schwerpunkt zwischen diesen erwünschten Vorteilen gezielt verschieben, so dass beispielsweise entweder die Wendigkeit noch weiter erhöht werden kann oder aber die sichere Pflugstellung weiter verbessert werden kann.

Fig. 1 zeigt eine erfindungsgemäße Ausführungsform eines Rockerskis in Draufsicht und Seitenansicht.

Die bevorzugte Ausführungsform des erfindungsgemäßen Rockerskis 10 weist einen Auflagebereich 10c, einen Rockerbereich 10b, der gegenüber dem Auflagebereich nach oben gekrümmt oder aufgebogen ist, einen Schaufelbereich 10a und ein Skiende 10d auf. In der Draufsicht und Seitenansicht der Figur 1 ist die erfindungsgemäße Ausführungsform mit einer durchgezogenen Linie dargestellt. Zum Vergleich ist ein herkömmlicher Ski gestrichelt angedeutet. So ist in der Seitenansicht deutlich zu erkennen, dass der erfindungsgemäße Rockerski im Rockerbereich 10b gegenüber einem herkömmlichen Ski nach oben aufgebogen ist. Der Auflagepunkt des konventionellen Skis ohne Rocker ist mit dem Bezugszeichen 3 markiert. Der Auflagepunkt für den Rockerski bzw. der Startpunkt für den Rockerbereich ist mit 5 gekennzeichnet. Das Bezugszeichen 7 bezeichnet den hinteren Auflagepunkt, der für den Rockerski und den herkömmlichen Ski identisch ist.

Im Auflagebereich 10c weist die Außenlinie bzw. -kante 6 einen konventionellen Taillierungsradius R1 auf. Dieser Taillierungsradius würde sich bei einem herkömmlichen Ski bis zum Wendepunkt 8 erstrecken, d. h. bis weit in den Rockerbereich 10b hinein (vgl. die mit 2 gekennzeichnete gestrichelte Linie). Im Gegensatz dazu weist der erfindungsgemäße Rockerski im Rockerbereich 10b einen zweiten Taillierungsradius R2 auf, wodurch eine Taillierung der Außenkante 4 mit einem zweiten Krümmungsradius gebildet wird, die sich bis zum Wendepunkt 9 erstreckt.

Durch die in der Draufsicht von Figur 1 deutlich zu erkennende Aufweitung des Rockerbereichs und des Schaufelbereichs gerät die Kante 4 des Rockerbereichs 10b des erfindungsgemäßen Rockerskis beim Verkanten schneller in Kontakt mit dem Untergrund und sorgt so für eine bessere Führung des Skis bzw. für einen besseren Griff.

Die Länge des Rockerbereichs 10b ist im Wesentlichen durch den Abstand zwischen dem konventionellen Auflagepunkt 3 und dem Auflagepunkt des Rockerbereichs 5 gegeben, wobei der Schaufelbereich 10a, wie in der Seitenansicht der Figur 1 zu erkennen ist, mit einem deutlich kleineren Krümmungsradius nach oben aufgebogen ist als der Rockerbereich 10b. Die Länge des Auflagebereichs ist definiert durch den Abstand zwischen den beiden Auflagepunkten 5 und 7. In der dargestellten bevorzugten Ausführungsform erstreckt sich die erste Taillierung mit dem Taillierungsradius R1 im Wesentlichen über die gesamte Länge des Auflagebereichs 10c. Die zweite Taillierung mit dem Taillierungsradius R2 erstreckt sich ebenfalls über einen großen Teil des Rockerbereichs 10b, nämlich vom Auflagepunkt 5 bis zum Wendepunkt 9. Bevorzugt liegt das Längenverhältnis der Abstände 5-9 und 5-3 bei mindestens 50%, stärker bevorzugt bei mindestens 75% und besonders bevorzugt bei mindestens 90%. Es ist besonders bevorzugt, dass der Auflagebereich 10c sowie der Rockerbereich 10b jeweils nur einen Taillierungsradius aufweisen. Einer oder beide dieser Bereiche können jedoch auch mehr Taillierungsradien, beispielsweise genau zwei oder genau drei Taillierungsradien aufweisen. Ferner kann zwischen dem Rockerbereich 10b und dem Auflagebereich 10c ein Übergangsbereich vorgesehen sein, in dem der Taillierungsradius R1 kontinuierlich oder stufenweise in den Taillierungsradius R2 übergeht.

## Patentansprüche

1. Rockerski (10) mit einem Auflagebereich (10c), einem Rockerbereich (10b), der gegenüber dem Auflagebereich nach oben gekrümmt ist, und einem Schaufelbereich (10a), wobei der Auflagebereich eine Taillierung mit mindestens einem ersten Taillierungsradius (R1) aufweist und der Rockerbereich eine Taillierung mit mindestens einem zweiten Taillierungsradius (R2) aufweist, wobei sich der erste und zweite Taillierungsradius voneinander unterscheiden, wobei der zweite Taillierungsradius (R2) zwischen 1 m und 25 m beträgt.

2. Rockerski nach Anspruch 1, wobei das Verhältnis zwischen erstem und zweitem Taillierungsradius zwischen 1,5 und 10 beträgt.

3. Rockerski nach Anspruch 1 oder 2, wobei der Auflagebereich (10c) zwischen 1 und 3 Taillierungsradien hat.

4. Rockerski nach einem der vorigen Ansprüche, wobei der Rockerbereich (10b) zwischen 1 und 3 Taillierungsradien hat.

5. Rockerski nach Anspruch 3 oder 4, wobei der Auflagebereich (10c) genau einen Taillierungsradius hat und der Rockerbereich (10b) 1 oder 2 Taillierungsradien hat.

6. Rockerski nach Anspruch 3 oder 4, wobei der Rockerbereich (10b) genau einen Taillierungsradius hat und der Auflagebereich (10c) 1 oder 2 Taillierungsradien hat.

7. Rockerski nach Anspruch 5 oder 6, wobei der Auflagebereich (10c) und der Rockerbereich (10b) jeweils genau einen Taillierungsradius haben.

8. Rockerski nach einem der vorigen Ansprüche, wobei sowohl der Auflagebereich (10c) als auch der Rockerbereich (10b) 2 oder mehrere Taillierungsradien aufweisen.

9. Rockerski nach einem der vorigen Ansprüche, wobei das Längenverhältnis zwischen Auflagebereich (10c) und Rockerbereich (10b) zwischen 1 und 5 beträgt.

10. Rockerski nach einem der vorigen Ansprüche, wobei der erste Taillierungsradius (R1) zwischen 6 m und 36 m beträgt.

11. Rockerski nach einem der vorigen Ansprüche, wobei der zweite Taillierungsradius (R2) zwischen 2 m und 20 m beträgt.

12. Rockerski nach einem der vorigen Anspruche, wobei der Rockerbereich (10b) eine Länge zwischen 10 cm und 80 cm hat.

13. Rockerski nach einem der vorigen Ansprüche, wobei zwischen Auflagebereich (10c) und Rockerbereich (10b) ein Übergangsbereich vorgesehen ist.

14. Rockerski nach Anspruch 12, wobei der Übergangsbereich eine Taillierung mit einem dritten Taillierungsradius aufweist, der sich von dem ersten und zweiten Taillierungsradius unterscheidet.

15. Rockerski nach Anspruch 12, wobei der erste Taillierungsradius (R1) im Übergangsbereich kontinuierlich in den zweiten Taillierungsradius (R2) übergeht.

16. Rockerski nach einem der Ansprüche 12 bis 14, wobei der Übergangsbereich eine Länge zwischen 3 cm und 30 cm hat.

## Claims

1. A rocker ski (10) comprising a contact area (10c), a rocker area (10b) curved upwards with respect to the contact area, and a tip area (10a), wherein the contact area has a sidecut exhibiting at least a first sidecut radius (R1) and the rocker area has a sidecut exhibiting at least a second sidecut radius (R2), wherein the first and second sidecut radii differ from each other, wherein the second sidecut radius (R2) is between 1 m and 25 m.

2. The rocker ski according to claim 1, wherein the ratio between the first and second sidecut radii is between 1.5 and 10.

3. The rocker ski according to claim 1 or 2, wherein the contact area (10c) has between 1 and 3 sidecut radii.

4. The rocker ski according to any one of the preceding claims, wherein the rocker area (10b) has between 1 and 3 sidecut radii.

5. The rocker ski according to claim 3 or 4, wherein the contact area (10c) has exactly one sidecut radius and the rocker area (10b) has 1 or 2 sidecut radii.

6. The rocker ski according to claim 3 or 4, wherein the rocker area (10b) has exactly one sidecut radius and the contact area (10c) has 1 or 2 sidecut radii.

7. The rocker ski according to claim 5 or 6, wherein each of the contact area (10c) and the rocker area (10b) has exactly one sidecut radius.

8. The rocker ski according to any one of the preceding claims, wherein both the contact area (10c) and the rocker area (10b) have 2 or more sidecut radii.

9. The rocker ski according to any one of the preceding claims, wherein the length ratio between the contact area (10c) and the rocker area (10b) is between 1 and 5.

10. The rocker ski according to any one of the preceding claims, wherein the first sidecut radius (R1) is between 6 m and 36 m.

11. The rocker ski according to any one of the preceding claims, wherein the second sidecut radius (R2) is between 2 m and 20 m.

12. The rocker ski according to any one of the preceding claims, wherein the rocker area (10b) has a length between 10 cm and 80 cm.

13. The rocker ski according to any one of the previous claims, wherein a transition area is provided between the contact area (10c) and the rocker area (lOb).

14. The rocker ski according to claim 12, wherein the transition area has a sidecut exhibiting a third sidecut radius which differs from the first and second sidecut radii.

15. The rocker ski according to claim 12, wherein the first sidecut radius (R1) continuously merges into the second sidecut radius (R2) in the transition area.

16. The rocker ski according to any one of claims 12 to 14, wherein the transition area has a length between 3 cm and 30 cm.

## Revendications

1. Ski rocker (10) avec une zone de patin (10c), une zone rocker (10b) incurvée vers le haut par rapport à la zone de patin et une zone de spatule (10a), où la zone de patin présente une largeur avec au moins un premier rayon de courbure (R1) et la zone rocker une largeur avec au moins un deuxième rayon de courbure (R2), le premier et le deuxième rayons de courbure étant différents l'un de l'autre, le deuxième rayon de courbure (R2) étant compris entre 1 m et 25 m.

2. Ski rocker selon la revendication 1, où le rapport entre premier et deuxième rayons de courbure est compris entre 1,5 et 10.

3. Ski rocker selon la revendication 1 ou la revendication 2, où la zone de patin (10c) a entre 1 et 3 rayons de courbure.

4. Ski rocker selon l'une des revendications précédentes, où la zone rocker (10b) a entre 1 et 3 rayons de courbure.

5. Ski rocker selon la revendication 3 ou la revendication 4, où la zone de patin (10c) n'a qu'un rayon de courbure et où la zone rocker (lOb) a 1 ou 2 rayons de courbure.

6. Ski rocker selon la revendication 3 ou la revendication 4, où la zone rocker (lOb) n'a qu'un rayon de courbure et où la zone de patin (10c) a 1 ou 2 rayons de courbure.

7. Ski rocker selon la revendication 5 ou la revendication 6, où la zone de patin (10c) et la zone rocker (lOb) n'ont qu'un rayon de courbure chacune.

8. Ski rocker selon l'une des revendications précédentes, où la zone de patin (10c) ainsi que la zone rocker (lOb) ont 2 ou plusieurs rayons de courbure.

9. Ski rocker selon l'une des revendications précédentes, où le rapport de longueurs entre zone de patin (10c) et zone rocker (10b) est compris entre 1 et 5.

10. Ski rocker selon l'une des revendications précédentes, où le premier rayon de courbure (R1) est compris entre 6 m et 36 m.

11. Ski rocker selon l'une des revendications précédentes, où le deuxième rayon de courbure (R2) est compris entre 2 m et 20 m.

12. Ski rocker selon l'une des revendications précédentes, où la zone rocker (10b) a une longueur comprise entre 10 cm et 80 cm.

13. Ski rocker selon l'une des revendications précédentes, où une zone de transition est présentée entre la zone de patin (10c) et la zone rocker (10b).

14. Ski rocker selon la revendication 12, où la zone de transition a une largeur présentant un troisième rayon de courbure qui se distingue du premier et du deuxième rayon de courbure.

15. Ski rocker selon la revendication 12, où le premier rayon de courbure (R1) progresse de manière continue vers le deuxième rayon de courbure (R2) dans la zone de transition.

16. Ski rocker selon l'une des revendications 12 à 14, où la zone de transition a une longueur comprise entre 3 cm et 30 cm.
